# EUROPÄISCHE PATENTSCHRIFT

(11) **EP 2 537 982 B1**
(45) Veröffentlichungstag und Bekanntmachung des Hinweises auf die Patenterteilung: **15.04.2015**
(21) Anmeldenummer: 12004581.0
(22) Anmeldetag: 19.06.2012
(51) Int. Cl.: E01C 19/48

(54) **Verfahren und Vorrichtung zum Umrüsten eines Strassenfertigers sowie ein Strassenfertiger**
Device and method for retrofitting a road finisher and a road finisher
Procédé et dispositif de rééquipement d'un finisseur ainsi que le finisseur

(30) Priorität: 23.06.2011 DE 102011105720; 30.07.2011 DE 102011109013
(43) Veröffentlichungstag der Anmeldung: 26.12.2012
(73) Patentinhaber: Dynapac GmbH, 26203 Wardenburg (DE)
(72) Erfinder: Schwarting, Thorsten, 26842 Ostrhauderfehn (DE); Fasche, Christian, 27793 Wildeshausen (DE); Schröder, Malte, 28203 Wardenburg (DE)
(74) Vertreter: Möller, Friedrich

(56) Entgegenhaltungen:
- DE-A1- 19 513 195
- DE-U1- 9 208 934
- DE-U1- 29 517 342
- DE-U1- 29 920 556

## Beschreibung

Die Erfindung betrifft ein Verfahren zum Umrüsten eines Straßenfertigers gemäß dem Oberbegriff des Anspruchs 1 sowie eine Vorrichtung gemäß dem Oberbegriff des Anspruchs 6. Des Weiteren betrifft die Erfindung einen Straßenfertiger gemäß dem Oberbegriff des Anspruchs 11.

Straßenfertiger dienen zur Herstellung von Straßenbelägen aus Asphalt, aber auch anderen Straßenbaumaterialien, wie zum Beispiel Beton. Das Straßenbaumaterial wird nachdem es auf die vorgesehene Fläche aufgebracht wurde, durch eine Einbaubohle des Straßenfertigers geglättet und verdichtet. Die Einbaubohle ist in Fertigungsrichtung gesehen am hinteren Teil des Straßenfertigers befestigt und durch Tragarme auf- und abbewegbar.

Selbstfahrende Straßenfertiger können als Fahrwerk entweder ein Kettenfahrwerk, oder ein Radfahrwerk aufweisen. Bei Straßenfertigern, die ein Radfahrwerk aufweisen, lastet das Gewicht der Einbaubohle hauptsächlich auf den Hinterrädern des Straßenfertigers. Die Last, die auf die lenkbaren Vorderräder des Straßenfertigers wirkt, ist weitaus geringer.

Um das Straßenbaumaterial verdichten zu können, ist die Einbaubohle relativ schwer. Besonders schwer ist eine breitenveränderliche Einbaubohle mit Ausfahrbohlen und/oder Anbaubohlenteile. Sämtliche Einbaubohlen führen - wenn sie von den Tragarmen angehoben sind - zur Erhöhung der Hinterachslast des Straßenfertigers.

Für den Transport über längere Strecken, wie zum Beispiel zu ihrem Einsatzort, werden Straßenfertiger auf Tiefladern oder dergleichen verladen. Es gibt aber auch Situationen, in denen das Verladen eines Straßenfertigers auf einem Tieflader auf Grund der Kürze der zurückzulegenden Strecke sich nicht lohnt. In diesen Fällen ist es üblich, dass der selbstfahrende Straßenfertiger die zurückzulegende Strecke eigenständig fährt. Auf Grund der von der Einbaubohle hervorgerufenen hohen Hinterachslast des Straßenfertigers gestaltet sich das Fahren auf öffentlichen Straßen als problematisch, weil auf öffentlichen Straßen die maximal zulässige Achslast begrenzt ist. In Deutschland beträgt diese zum Beispiel 13 Tonnen. Deshalb dürfen Straßenfertiger, deren Hinterachslast aufgrund einer relativ schweren Einbaubohle die maximal zulässige Achslast überschreiten, öffentliche Straßen nicht befahren. Das Dokument DE 299 20 556 U1 beschreibt einen Straßenfertiger bei dem für Fahrten auf Straßen die Einbaubohle auf einer einfachen Halterung mit Stützrad abgelegt wird. Bei einem derartigen, einfachen Ablegen der Einbaubohle auf der Halterung besteht jedoch die Gefahr, dass die Halterung sich relativ zur Einbaubohle verschiebt. Außerdem gestaltet sich die Ausrichtung der Halterung zur Aufnahme der Einbaubohle als schwierig.

Der Erfindung liegt nun die Aufgabe zu Grunde, einen Straßenfertiger, sowie ein Verfahren und eine Vorrichtung zum Umrüsten desselben zu schaffen, die ein Befahren öffentlicher Straßen zulassen.

Ein Verfahren zur Lösung dieser Aufgabe weist die Maßnahmen des Anspruchs 1 auf. Demnach wird zum Umrüsten eines mindestens eine Einbaubohle aufweisenden selbstfahrenden Straßenfertigers mit vorzugsweise einem Radfahrwerk zur Fahrt auf insbesondere öffentlichen Straßen, die mindestens eine Einbaubohle von einem Fahrgestell wenigstens teilweise abgestützt. Durch dieses Abstützen der Einbaubohle mit mindestens eines Teils ihres Gewichts auf dem zusätzlichen Fahrgestell wird die Hinterachslast des Straßenfertigers reduziert. Das Gewicht der Einbaubohle lastet jetzt zumindest teilweise auf dem Fahrgestell. Durch die so erfolgende Umverteilung des Gewichts der Einbaubohle kann die Hinterachslast ist des Straßenfertigers während der Straßenfahrt auf die maximale zulässige Achslast reduziert werden. Es ist vorgesehen, dass das Fahrgestell am Straßenfertiger angekoppelt wird und das Fahrgestell unter der Einbaubohle arretiert wird und das Fahrgestell durch Stangen mit Tragarmen des Straßenfertigers verbunden wird. Durch dieses Ankoppeln und Arretieren des Fahrgestells an den Straßenfertiger bzw. an die Einbaubohle, wird eine feste Beziehung zwischen dem Straßenfertiger und dem Fahrgestell hergestellt, was eine sichere Straßenfahrt ermöglicht.

Bevorzugt ist es vorgesehen, dass das Fahrgestell von dem Straßenfertiger geschleppt wird. Das Fahrgestell stellt dabei quasi einen Anhänger des Straßenfertiger dar. Das Fahrgestell braucht deshalb keinen eigenen Antrieb aufzuweisen. Beim Rückwärtsfahren des Straßenfertigers kann das Fahrgestell von demselben geschoben werden.

Bei einer vorteilhaften Ausgestaltung der Erfindung ist vorgesehen, dass durch Absenken der Einbaubohle auf das Fahrgestell das Gewicht der Einbaubohle zumindest teilweise vom Fahrgestell getragen wird. Der Straßenfertiger weist zum Heben und Senken der Einbaubohle sogenannte Tragarme auf. Durch die Tragarme können die Einbaubohle entsprechend auf- und abbewegt werden. Dementsprechend kann die Einbaubohle entweder ganz auf dem Fahrgestell ruhen, oder das Fahrgestell nur teilweise mit dem Gewicht der Einbaubohle beaufschlagt werden. Wenn das Gewicht der Einbaubohle nur teilweise von dem Fahrgestell getragen wird, senken die Tragarme des Straßenfertigers die Einbaubohle nur so weit ab, dass die Einbaubohle noch mit einem Teil ihres Gewichts vom Straßenfertiger getragen wird. Durch diese teilweise Umverteilung des Gewichtes der Einbaubohle kann die Hinterachslast des Straßenfertigers für die Straßenfahrt bis zur maximalen zulässigen Achslast verringert werden.

Weiterhin ist es vorgesehen, dass die Hinterachslast des Straßenfertigers zu variieren ist, in dem die Einbaubohle nur mit einem zur gewünschten Hinterachslast führenden Teil des Gewichts auf dem Fahrgestell abgestützt wird, insbesondere die Einbaubohle nur mit einem solchen Teil ihres Gewichts auf dem Fahrgestell abgestützt wird, dass die maximal zulässige Hinterachslast erreicht wird. Dadurch wird zur Straßenfahrt eine möglichst hohe Bodenhaftung erreicht. Um die maximal zulässige Hinterachslast zu erreichen, kann durch die Tragarme des Straßenfertigers die Einbaubohle entsprechend angehoben und dabei das Fahrgestell zum Teil entlastet werden. Beträgt beispielsweise die Hinterachslast des Straßenfertigers bei angehobener, unabgestützter Einbaubohle 17 Tonnen, beträgt aber die maximal zulässige Achslast nur 13 Tonnen, wird die Einbaubohle durch die Tragarme nur so weit auf das Fahrgestell abgesenkt, bis die Hinterachslast des Straßenfertigers auf etwa 13 Tonnen reduziert worden ist.

Bei einer bevorzugten Ausgestaltung des Verfahrens der Erfindung ist es vorgesehen, vor dem mindestens teilweise Absetzen der Einbaubohle auf das Fahrgestell den Straßenfertiger mit der Einbaubohle über das Fahrgestell zu fahren und dabei die Rückseite der Einbaubohle mit dem Fahrgestell in Verbindung zu bringen. Durch anschließenden Anheben der Einbaubohle mittels der Tragarme wird das Fahrgestell so angehoben, dass sich der mit der Rückseite der Einbaubohle verbundene hintere Teil des Fahrgestells leicht absenkt, während der vordere Teil des Fahrgestells sich leicht anhebt. Dann wird auch der vordere Teil des Fahrgestells mit dem Straßenfertiger, vorzugsweise seinen Tragarmen verbunden.

Eine Vorrichtung zur Lösung der eingangs genannten Aufgabe weist die Merkmale des Anspruchs 6 auf. Demnach weist die Vorrichtung ein mit mindestens einem Rad versehenes Fahrgestell auf, das dem Aufsatteln der Einbaubohle des Straßenfertigers dient. Außerdem ist das Fahrgestell durch Stangen an Tragarme des Straßenfertigers koppelbar.

Bevorzugt ist es vorgesehen, dass das Fahrgestell Kopplungsmittel zur Verbindung des Fahrgestells mit dem Straßenfertiger insbesondere mit Tragarmen zum Auf- und Abbewegen der Einbaubohle aufweist. Vorzugsweise wird das Fahrgestell so an dem Straßenfertiger befestigt, dass jeweils ein Tragarm des Straßenfertigers mit einer Seite des Fahrgestells verbunden ist. Sowohl das Fahrgestell als auch die Tragarme des Straßenfertigers weisen Aufnahmemittel für die Kopplungsmittel auf. Nachdem das Fahrgestell relativ zum Straßenfertiger in Position gebracht wurde, werden die Kopplungsmittel mit dem Fahrgestell und den Tragarmen des Straßenfertigers verbunden. Dieses Verbinden kann von Hand oder automatisch vollzogen werden. Über die Verbindung des Fahrgestells über die Kopplungsmittel mit den Tragarmen des Straßenfertigers, kann das Fahrgestell durch auf- und abbewegen der Tragarme mit der Einbaubohle auf- und abbewegt werden.

Desweiteren ist erfindungsgemäß vorgesehen, dass das Fahrgestell einseitig offene, insbesondere zur Rückseite der Einbaubohle hin offene Aufnahmehaken aufweist mit Aufnahmezapfen an der Rückseite der Einbaubohle korrespondieren. Die Aufnahmezapfen der Einbaubohle bilden eine Drehachse, um die das Fahrgestell mit dem Aufnahmehaken während des Ankoppelns der Einbaubohle an das Fahrgestell verschwenkbar ist. Die Aufnahmehaken des Fahrgestells sind so beschaffen, dass sie, wenn der Straßenfertiger mit der Einbaubohle über das Fahrgestell fährt mit den Aufnahmezapfen der Einbaubohle in Wechselwirkung treten können. Dabei ist es vorzugsweise vorgesehen, dass die Aufnahmehaken relativ zur Längsachse des Straßenfertigers leicht schräggerichtet sind, wodurch die Aufnahmehaken das Fahrgestell beim Andockvorgang quer zur Einbaubohle zentrieren. Die Aufnahmezapfen der Einbaubohle sind derart an der dem Straßenfertiger abgewandten Seite der Einbaubohle befestigt, dass sie durch Wechselwirkung mit den Aufnahmehaken das Fahrgestell anheben können. Da die Aufnahmehaken vorzugsweise nicht über dem Schwerpunkt des Fahrgestells angebracht sind, dreht sich das Fahrgestell beim Anheben leicht um die als Drehachse wirkenden Aufnahmezapfen der Einbaubohle. Bei dieser leichten Drehung senkt sich der hintere Teil des Fahrgestells ab und der vordere Teil hebt sich leicht an, bis es an die Unterseite der Einbaubohle anschlägt. In dieser Position wird das Fahrgestell durch die Kopplungsmittel an den Tragarmen des Straßenfertigers befestigt.

Bevorzugt ist es weiter vorgesehen, dass das Fahrgestell Anschläge aufweist, die beim Ankoppeln der Vorrichtung an den Straßenfertiger mit einem unteren Bereich der Rückseite der Einbaubohle in Kontakt treten. Diese rückwertigen Anschläge verhindern, dass die Einbaubohle gegen die Aufnahmehaken fährt und diese beschädigt bzw. verbiegt. Das Fahrgestell weist am zum Straßenfertiger gerichteten vorderen Teil mindestens einen weiteren Anschlag auf. Alle Anschläge sind so auf dem Fahrgestell positioniert, dass sie vor und hinter der Einbaubohle die selbige gegen Verrutschen sichern. Der mindestens eine dem Straßenfertiger zugewandte Anschlag des Fahrgestells liegt derart an der Einbaubohle an, dass beim Vorwärtsfahren des Straßenfertigers bzw. beim Schleppen des Fahrgestells durch den Straßenfertiger die Einbaubohle gegen diesen Anschlag drückt. Die hinteren Anschläge, dass heißt die Anschläge auf der Straßenfertiger abgewandten Seite, verhindern dass die Einbaubohle beim Rückwärtsfahren des Straßenfertigers sich nicht zum Fahrgestell verschiebt. Die hinteren Anschläge sorgen aber auch dafür, dass beim Ankoppelvorgang die Einbaubohle nicht zu weit über das Fahrgestell hinausgefahren wird.

Bei einer bevorzugten Ausgestaltung der Erfindung ist es weiter vorgesehen, dass das Fahrgestell am hinteren Teil im Bezug zur Einbaurichtung mindestens ein, vorzugsweise zwei Räder mit jeweils einer Pendelachse aufweist, wobei die Räder in ihrer Pendelbewegung arretierbar sind. Die Räder sind ausgelegt, um mindestens das Gewicht des Fahrgestells und der Einbaubohle tragen zu können. Durch die Pendelbewegung der Räder, wird das Kurvenfahren des Straßenfertigers bei angehobener Vorrichtung ermöglicht. Die Pendelachse der Räder ist in Fertigungsrichtung leicht geneigt, so dass ein Schlingern der Räder beim Ziehen der Vorrichtung vom Straßenfertiger vermieden wird. Die Räder lassen sich einzeln entweder manuell oder automatisch verriegeln, so dass sie keine Pendelbewegung durchführen können.

Der vordere dem Straßenfertiger zugewandte Teil des Fahrgestells weist eine vorzugsweise abnehmbare Deichsel und/oder Anhängerkupplung zum Transport der Vorrichtung mittels eines LKWs oder PKWs auf. Dadurch kann die Vorrichtung bei Nichtgebrauch wie ein Anhänger zum Bestimmungsort transportiert werden.

Ein Straßenfertiger zur Lösung der eingangs genannten Aufgabe weist die Merkmale des Anspruchs 11 auf. Dieser Straßenfertiger weist ein an das Fahrwerk bzw. Tragarme und/oder die Einbaubohle ankoppelbares Fahrgestell auf, das die Einbaubohle beim an den Straßenfertiger angehängten Zustand wenigstens teilweise trägt. Dazu ist das Fahrgestell durch Stangen, die an ihren Enden Vorrichtungen zum Ankoppeln an die Tragarme und an Kopplungsvorrichtungen des Fahrgestells aufweisen, ankoppelbar.

Bevorzugte Ausführungsbeispiele der Erfindung werden nachfolgend anhand der Zeichnung näher erläutert. In dieser zeigen:
- Fig. 1: eine perspektivische Ansicht einer Vorrichtung,
- Fig. 2: eine schematische Seitenansicht eines Straßenfertigers mit abgekoppelten Vorrichtung, Schnitt der Fig. 1,
- Fig. 3: eine schematische Seitenansicht des Straßenfertigers und der Vorrichtung, während des Ankoppelvorgangs,
- Fig. 4: eine schematische Seitenansicht des Straßenfertigers mit angekoppelter Vorrichtung,
- Fig. 5: eine schematische Darstellung einer Rückseite einer Einbaubohle mit angekoppelter Vorrichtung, und
- Fig. 6: eine perspektivische Ansicht eines Aufnahmehakens und eines Aufnahmezapfens.

Die in Fig. 1 schematisch dargestellte Vorrichtung dient zum teilweisen Abstützen einer Einbaubohle 11 eines ein Radfahrwerk aufweisenden Straßenfertigers 12. Mit der Vorrichtung ist der Straßenfertiger 12 zur Fahrt auf öffentlichen Straßen umrüstbar, damit die Hinterachslast des Straßenfertigers 12 bei Straßenfahrten die gesetzlich begrenzte Achslast nicht über schreitet. Die Vorrichtung weist ein Fahrgestell 10 auf. Das Fahrgestell 10 verfügt über einen Rahmen 13, aus zwei seitlichen Platten 14, einem Heckprofil 15, einem Frontprofil 16 und einem Mittelprofil 17. Die Profile und Platten 14 sind größtenteils zu einem Rahmen 13 verschweißt.

An dem Heckprofil 15 sind zwei parallele, gleiche Räder 18 um vorzugsweise senkrechte Pendelachsen 19 drehbar befestigt. Dadurch können die Räder 18 durch eine Pendelbewegung unter dem Rahmen 13 schwenken. Die Radaufhängung 20 ist so geschaffen, dass die Pendelachse 19 und die horizontale Radachse 21 sich nicht überschneiden. An der Radaufhängung 20 ist eine Arretierbuchse 22 so angebracht, dass sie mit einem Arretierstift 23 am Rahmen 13 in einer ein Pendeln der Räder 18 verhindernden Geradeauslaufstellung fixierbar sind.

An dem Frontprofil 16 des Fahrgestells 10 ist eine Deichsel 25 befestigbar. Diese Deichsel 25 kann zum Beispiel eine Anhängerkupplung aufweisen um die Vorrichtung mit einem PKW oder Lastwagen auf der Straße zu transportieren.

An der Vorderseite des Frontprofils 16 ist ein vorderer Anschlag 27 vorgesehen. Der vordere Anschlag 27 ist durch ein gegenüber einer Auflagefläche 28 des Frontprofils 16 nach oben vorstehendes Plattenprofil gebildet, dass sich hin zu den seitlichen Platten 14 erstreckt.

Auf dem Mittelprofil 17 des Fahrgestells 10 befinden sich symmetrisch zur Deichsel 25 zwei hintere Anschläge 30.

Sowohl an dem Mittelprofil 17 als auch an den Seitenblechen 14 ist an beiden Seiten jeweils ein Aufnahmeblock 31 befestigt. Jeder Aufnahmeblock 31 weist jeweils zwei Aufnahmeschächte 32 auf. Jeder der beiden Aufnahmeschächte 32 ist so ausgebildet, dass sich hierin jeweils ein Aufnahmehaken 33 befestigen lässt. Diese Aufnahmehaken 33 werden so in den Aufnahmeschacht 32 gesteckt, dass sie zu dem Frontprofil 16 hin offen sind. Die Aufnahmehaken 33 verlaufen leicht schräg zu den seitlichen Platten 14, und zur Deichsel 25 hin konvergierend. Die Aufnahmehaken 33 sind derart dimensioniert, dass sie das gesamte Gewicht des Fahrgestells 10 tragen können.

Desweiteren verfügt die Vorrichtung über Kopplungsmittel 49, die das Fahrgestell 10 mit den Tragarmen 39 des Straßenfertigers 12 verbinden. Bei den Kopplungsmitteln handelt es sich um Stangen oder Seile, die an ihren beiden Enden Vorrichtungen zum Ankoppeln an die Tragarme 39 des Straßenfertigers und die Kopplungsvorrichtungen 29 an den seitlichen Platten 14 des Fahrgestells 10 aufweisen. Es ist vorgesehen, dass die Kopplungsmittel 49 an den Tragarmen 39 des Straßenfertigers in der Nähe der Befestigung der Hydraulikzylinder 40 angebracht werden.

Der in Fig. 2 schematisch dargestellte Straßenfertiger 12 dient zur Herstellung eines Straßenbelags. Der Straßenfertiger 12 verfügt über ein Fahrwerk 34, das im gezeigten Ausführungsbeispiel als ein Radfahrwerk ausgebildet ist. Das Radfahrwerk verfügt über zwei auf einer Achse 44 liegende Hinterräder 43 und vier kleinere, lenkbare Vorderräder 42, die eine Tandemvorderachse bilden. Zur Herstellung eines Straßenbelags bewegt sich der Straßenfertiger 12 in die Fertigungsrichtung 35.

In Fertigungsrichtung 35 gesehen ist vorne auf dem Fahrwerk 34 des Straßenfertigers 12 ein Vorratsbehälter 36 zur Aufnahme eines Materialvorrats angeordnet. Durch einen nicht gezeigten Kratzförderer wird das Material vom Vorratsbehälter 36 gegen die Fertigungsrichtung 35 zum hinteren Ende 37 des Straßenfertigers 12 transportiert. Der Straßenfertiger 12 verfügt am hinteren Ende 37 und zwar hinter dem Fahrwerk 34, über eine Verteilerschnecke 38 die sich quer zur Fertigungsrichtung 35 erstreckt. In Fertigungsrichtung 35 gesehen, befindet sich hinter der Verteilerschnecke 38 eine Einbaubohle 11. Die Einbaubohle 11 ist an Tragarmen 39 aufgehängt. Die Tragarme 39 sind von Hydraulikzylindern 40 schwenkbar am Fahrwerk 34 gelagert zum Auf- und Abbewegen der Einbaubohle 11. Die Einbaubohle 11 kann sowohl in der Breite unveränderlich, als auch in der Breite veränderbar sein.

Über dem Fahrwerk 34 des Straßenfertigers 12 befindet sich zwischen dem Vorratsbehälter 36 und der Einbaubohle 11 ein Fahrerstand 41.

Im Folgenden wird der Ankoppelvorgang der Vorrichtung an den Straßenfertiger 12 beschrieben. Die Fig. 2 zeigt den Straßenfertiger 12 mit angehobener Einbaubohle 11, so dass durch Rückwärtsfahren, das heißt entgegen die Fertigungsrichtung 35, der Straßenfertiger 12 mit der Einbaubohle 11 über die Vorrichtung bzw. über das Fahrgestell 10 fahren kann. Der in Fertigungsrichtung 35 gesehene vordere Teil des Fahrgestells 10 liegt vor dem Ankoppelvorgang auf dem Boden und ist so orientiert, dass die seitlichen Platten 14 und die Räder 18 parallel zu den Hinterrädern 43 des Straßenfertigers 12 ausgerichtet sind. Die Arretierung der Räder 18 des Fahrgestells 10 wird vorzugsweise vor dem Ankoppelvorgang aufgehoben, wodurch die Räder 18 um die Pendelachse 19 frei verschwenkbar sind.

Die Fig. 3 und die Fig. 4 zeigen, wie die Einbaubohle 11 an das Fahrgestell 10 angekoppelt wird. Dazu wird der Straßenfertiger 12 so verfahren, dass die Aufnahmezapfen 45 der Einbaubohle 11 in den Wirkbereich der Aufnahmehaken 33 des Fahrgestells 10 gelangen. Durch die Schrägstellung der Aufnahmehaken 33 wird das Aufnehmen derselben durch die Aufnahmezapfen 45 erleichtert. Die Einbaubohle 11 wird soweit abgesenkt bis die Aufnahmezapfen 45 von der Höhe her unter dem horizontalen Teil 46 der Aufnahmehaken 33 des Fahrgestells 10 liegen. Nun fährt der Straßenfertiger 12 mitsamt der Einbaubohle 11 weiter rückwärts, bis die Rückseite 47 der Einbaubohle 11 die hinteren Anschläge 30 des Fahrgestells 10 berührt. Wenn die Hinterräder 43 des Straßenfertigers 12 und die seitlichen Platten 14 des Fahrgestells 10 nicht parallel ausgerichtet sind, wird das Fahrgestell 10 rückwärts, das heißt entgegen die Fertigungsrichtung 35 verschoben, bis beide hintere Anschläge 30 die Rückseite 47 der Einbaubohle 11 berühren. Diese Bewegung wird begünstigt durch die pendelbaren Räder 18 des Fahrgestells 10. Die Aufnahmezapfen 45 der Einbaubohle 11 befinden sich nun wie in Fig. 5 und Fig. 6 dargestellt direkt unter dem horizontalen Teil 46 der Aufnahmehaken 33, berühren diese jedoch noch nicht.

Im Folgenden wird die Einbaubohle 11 von den Tragarmen 39 derart angehoben, dass von den sich anhebenden Aufnahmezapfen 45 der Einbaubohle 11 die Aufnahmehaken 33 mitgenommen werden. Bei diesem Anheben wirken die Aufnahmezapfen 45 aufgrund der unsymmetrischen Gewichtsverteilung des Fahrgestells 10 als Drehachse um die sich die Aufnahmehaken 33 mitsamt dem Fahrgestell 10 drehen. In Folge dessen hebt sich der in Fertigungsrichtung 35 gesehene vordere Bereich des Fahrgestells 10 an. Die Einbaubohle 11 wird durch die Tragarme 39 weiter angehoben, bis der Rahmen 13 des Fahrgestells 10 in Kontakt mit der Unterseite 48 der Einbaubohle 11 tritt. Die hinteren Anschläge 30 des Fahrgestells 10 liegen jetzt an der Rückseite 47 der Einbaubohle 11 an, so dass ein Verrutschen derselben auf dem Fahrgestell 10 beim entgegen die Fertigungsrichtung 35 Fahren des Straßenfertigers 12 verhindert wird. Die vorderen Anschläge 27 liegen so an den in Fertigungsrichtung 35 gesehenen vorderen Teil der Einbaubohle 11 an, dass ein Verrutschen derselben auf dem Fahrgestell 10 beim in Fertigungsrichtung 35 Fahren des Straßenfertigers 12 vermieden wird.

In Fig. 4 ist dargestellt, wie das Fahrgestell 10 nun mit den Tragarmen 39 des Straßenfertigers 12 verbunden wird. Dazu dienen die zwei Kopplungsmittel 49, die zum einen an die beiden Kopplungsvorrichtungen 29 der seitlichen Platten 14 des Fahrgestells 10, zum anderen mit ähnlichen Kopplungsvorrichtungen an den beiden Tragarmen 39 des Straßenfertigers 12 befestigt werden. Dabei werden die Kopplungsmittel in unmittelbarer Nähe der Verbindung der Hydraulikzylinder 40 mit den Tragarmen 39 befestigt.

Nachdem das Fahrgestell 10 über die Kopplungsmittel 49 mit den Tragarmen 39 des Straßenfertigers 12 verbunden ist, kann das Gewicht der Einbaubohle 11 über die Tragarme 39 auf das Fahrgestell 10 der Vorrichtung abgesenkt werden. Das Maß des Absenkens der Einbaubohle 11 auf das Fahrgestell 10 bzw. der Umfang der Gewichtsverlagerung von den Hinterrädern 43 auf die Räder 18 des Fahrgestells 10 wird über eine Messung des Drucks in den Hydraulikzylindern 40 ermittelt. Über einen bestimmten Richtwert und/oder Erfahrungswerte kann der Druck in den Hydraulikzylindern 40 so eingestellt werden, dass die gewünschte Achslast der Hinterräder 43 erreicht wird, aber die gesetzlich festgelegte maximale Achslast für öffentliche Straßen nicht überschritten wird.

Im Folgenden wird der Abkoppelvorgang der Vorrichtung von dem Straßenfertiger 12 beschrieben, der in umgekehrter Reihenfolge wie der Ankoppelvorgang verläuft. Zum Abkoppeln der Vorrichtung vom Straßenfertiger 12 wird das an der Einbaubohle 11 befestigte Fahrgestell 10 so weit von den Tragarmen 39 angehoben, bis die Räder 18 des Fahrgestells 10 unbelastet sind, aber das Gewicht der Einbaubohle 11 wieder vollständig auf den Hinterrädern 43 des Straßenfertigers 12 lastet. Die Kopplungsmittel 49 werden dabei lastfrei. Nun können die Kopplungsmittel 49 von den Tragarmen 39 des Straßenfertigers 12 und von den Kopplungsvorrichtungen 29 des Fahrgestells 10 getrennt werden. Durch weiteres Absenken der Einbaubohle 11 durch die Tragarme 39 wird der Kontakt des Rahmens 13 mit der Unterseite 48 der Einbaubohle 11 und mit dem vorderen Anschlag 27 aufgehoben. Die Einbaubohle 11 wird so weit abgesenkt, bis die Aufnahmezapfen 45 den Kontakt mit den horizontalen Teilen 46 der Aufnahmehaken 33 gerade eben aufgegeben haben. Durch ein Verfahren des Straßenfertigers 12 in Fertigungsrichtung 35 löst sich die Einbaubohle 11 aus ihrem Kontakt mit den hinteren Anschlägen 30 und der Abkoppelvorgang ist abgeschlossen.

Zum Ankoppeln der Deichsel 25 des Fahrgestells 10 an einen PKW oder LKW zum Transport kann das Fahrgestell 10 auch einen in der Zeichnung nicht dargestellten Wagenheber oder über eine Spindel in der Höhe verstellbares Rad aufweisen. Zum Transport der Vorrichtung durch einen PKW oder LKW sind die Räder 18 zu arretieren.

**Bezugszeichenliste:**

| | | | |
|---|---|---|---|
| 10 | Fahrgestell | 38 | Verteilerschnecke |
| 11 | Einbaubohle | 39 | Tragarm |
| 12 | Straßenfertiger | 40 | Hydraulikzylinder |
| 13 | Rahmen | 41 | Fahrerstand |
| 14 | Platte | 42 | Vorderrad |
| 15 | Heckprofil | 43 | Hinterrad |
| 16 | Frontprofil | 44 | Achse |
| 17 | Mittelprofil | 45 | Aufnahmezapfen |
| 18 | Räder | 46 | horizontaler Teil |
| 19 | Pendelachse | 47 | Rückseite |
| 20 | Radaufhängung | 48 | Unterseite |
| 21 | Radachse | 49 | Kopplungsmittel |
| 22 | Arretierbuchse | | |
| 23 | Arretierstift | | |
| 25 | Deichsel | | |
| 27 | vorderer Anschlag | | |
| 28 | Auflagefläche | | |
| 29 | Kopplungsvorrichtung | | |
| 30 | hinterer Anschlag | | |
| 31 | Aufnahmeblock | | |
| 32 | Aufnahmeschacht | | |
| 33 | Aufnahmehaken | | |
| 34 | Fahrwerk | | |
| 35 | Fertigungsrichtung | | |
| 36 | Vorratsbehälter | | |
| 37 | hinteres Ende | | |

## Patentansprüche

1. Verfahren zum Umrüsten eines mindestens eine Einbaubohle (11) aufweisenden selbstfahrenden Straßenfertigers (12) mit vorzugsweise einem Radfahrwerk (34) zur Fahrt auf insbesondere öffentlichen Straßen, wobei die mindestens eine Einbaubohle (11) von einem Fahrgestell (10) wenigstens teilweise abgestützt wird, **dadurch gekennzeichnet, dass** das Fahrgestell (10) am Straßenfertiger (12) durch Anhängen an denselben angekoppelt und unter der Einbaubohle (11) arretiert wird und das Fahrgestell (10) durch Stangen (49) mit Tragarmen (39) des Straßenfertigers (12) verbunden wird.

2. Verfahren nach Anspruch 1, **dadurch gekennzeichnet, dass** das Fahrgestell (10) von dem Straßenfertiger (12) geschleppt wird.

3. Verfahren nach Anspruch 1 oder 2, **dadurch gekennzeichnet, dass** durch Absenken der Einbaubohle (11) auf das Fahrgestell (10) das Gewicht der Einbaubohle (11) zumindest teilweise vom Fahrgestell (10) getragen wird.

4. Verfahren nach einem der vorhergehenden Ansprüche, **dadurch gekennzeichnet, dass** die Achslast einer die Einbaubohle (11) überwiegend tragenden Hinterachse (44) des Straßenfertigers (12) variierbar ist, indem die Einbaubohle (11) mit einem zur gewünschten Achslast führenden Teil des Gewichts auf dem Fahrgestell (10) abgestützt wird, insbesondere die Einbaubohle (11) nur mit einem solchen Teil ihres Gewichts auf dem Fahrgestell (10) abgestützt wird, dass die maximal zulässige Hinterachslast (44) erreicht wird.

5. Verfahren nach einem der vorhergehenden Ansprüche, **dadurch gekennzeichnet, dass** zum Ankoppeln des Fahrgestells (10) an den Straßenfertiger (12) die Einbaubohle (11) so angehoben wird, dass der hintere dem Straßenfertiger (12) weggerichtete Teil des Fahrgestells (10) nach unten und der vordere zum Straßenfertiger (12) gerichtete Teil nach oben schwenkt, und dann der vordere Teil des Fahrgestells (10) mit dem Straßenfertiger (12) verbunden wird.

6. Vorrichtung zum Umrüsten eines mindestens eine Einbaubohle (12) aufweisenden selbstfahrenden Straßenfertigers (12) mit vorzugsweise einem Radfahrwerk (34) zur Fahrt auf insbesondere öffentlichen Straßen, wobei die Vorrichtung ein mindestens ein Rad (18) aufweisendes Fahrgestell (10) zum Aufsatteln der Einbaubohle (11) aufweist, **gekennzeichnet durch** Stangen (49) zum Ankoppeln des Fahrgestells (10) mit Tragarmen (39) des Straßenfertigers (12).

7. Vorrichtung nach Anspruch 6, **dadurch gekennzeichnet, dass** die Stangen (49) zum Verbinden des Fahrgestells (10) mit Tragarmen (39) zum Auf- und Abbewegen der Einbaubohle (11) ausgebildet sind.

8. Vorrichtung nach einem der Ansprüche 6 oder 7, **dadurch gekennzeichnet, dass** das Fahrgestell (10) einseitig offene, insbesondere zur Einbaubohle (12) hin offene Aufnahmehaken (33) und die Einbaubohle (11) mit den Aufnahmehaken (33) korrespondierende Aufnahmezapfen (45) aufweist, wobei vorzugsweise die Aufnahmezapfen (45) der Einbaubohle (11) eine Drehachse bilden, um die das Fahrgestell (10) mit den Aufnahmehaken (33) während des Ankoppelns der Einbaubohle (11) an das Fahrgestell (10) verschwenkbar ist.

9. Vorrichtung nach einem der Ansprüche 6 bis 8, **dadurch gekennzeichnet, dass** das Fahrgestell (10) Anschläge (30) aufweist, die beim Ankoppeln an den Straßenfertiger (11) mit einem unteren Bereich einer Rückseite (47) der Einbaubohle (11) in Kontakt treten und/oder das Fahrgestell (10) am zum Straßenfertiger (12) gerichteten vorderen Teil mindestens einen Anschlag (27) aufweist.

10. Vorrichtung nach einem der Ansprüche 6 bis 9, **dadurch gekennzeichnet, dass** das Fahrgestell (10) am hinteren Teil im Bezug zur Einbaurichtung (35) mindestens ein, vorzugsweise zwei Räder (18) mit einer Pendelachse (19) aufweist, wobei die Räder (18) in ihrer Pendelbewegung einzelnd arretierbar sind.

11. Straßenfertiger (12) mit einem antreibbaren Fahrwerk (34), vorzugsweise einem Radfahrwerk (34) und mindestens einer durch verschwenkbare Tragarme (39) heb- und absenkbaren am Fahrwerk (34) angelenkten und im angehobenen Zustand vom Fahrwerk (34) getragenen Einbaubohle (11), sowie ein an die mindestens eine Einbaubohle (11) ankoppelbares Fahrgestell (10), das die mindestens eine Einbaubohle (11) im an die mindestens eine Einbaubohle (11) angekoppelten Zustand wenigstens teilweise trägt, **dadurch gekennzeichnet, dass** das Fahrgestell (10) an das Fahrwerk (34) bzw. an die Tragarme (39) durch Stangen (49), die an ihren Enden Vorrichtungen zum Ankoppeln an die Tragarme (39) und an Kopplungsvorrichtungen (29) des Fahrgestells aufweisen, ankoppelbar ist zum Anhängen des Fahrgestells (10) an den Straßenfertiger (12).

12. Straßenfertiger (12) nach Anspruch 11, **dadurch gekennzeichnet, dass** der Einbaubohle (11) eine Vorrichtung gemäß einem oder mehreren der Ansprüche 6 bis 10 zuordbar ist.

## Claims

1. Method for retrofitting a self-propelled road finisher (12) having at least one paving screed (11) and preferably comprising a wheeled running gear unit (34) for travelling on roads, in particular public roads, wherein the at least one paving screed (11) is at least partially supported by an undercarriage (10), **characterized in that** the undercarriage (10) is coupled to the road finisher (12) by hitching thereto and is arrested below the paving screed (11), and the undercarriage (10) is connected by bars (49) to supporting arms (39) of the road finisher (12).

2. Method according to Claim 1, **characterized in that** the undercarriage (10) is towed by the road finisher (12).

3. Method according to Claim 1 or 2, **characterized in that**, by lowering the paving screed (11) onto the undercarriage (10), the weight of the paving screed (11) is at least partially borne by the undercarriage (10).

4. Method according to one of the preceding claims, **characterized in that** the axle load of a rear axle (44) of the road finisher (12) that predominantly bears the paving screed (11) is variable **in that** the paving screed (11) is supported by a part of the weight, leading to the desired axle load, on the undercarriage (10), in particular the paving screed (11) is only supported with such a part of its weight on the undercarriage (10) axle that the maximum permissible rear axle load (44) is achieved.

5. Method according to one of the preceding claims, **characterized in that**, in order to couple the undercarriage (10) to the road finisher (12), the paving screed (11) is raised such that the rear part of the undercarriage (10) directed away from the road finisher (12) pivots downwardly and the front part directed towards the road finisher (12) pivots upwardly, and then the front part of the undercarriage (10) is connected to the road finisher (12).

6. Device for retrofitting a self-propelled road finisher (12) having at least one paving screed (11) and preferably comprising a wheeled running gear unit (34) for travelling on roads, in particular public roads, wherein the device comprises an undercarriage (10) which has at least one wheel (18) and is intended for hitching the paving screed (11), **characterized by** bars (49) for coupling the undercarriage (10) to supporting arms (39) of the road finisher (12).

7. Device according to Claim 6, **characterized in that** the bars (49) for connecting the undercarriage (10) to supporting arms (39) are designed to move the paving screed (11) up and down.

8. Device according to either of Claims 6 and 7, **characterized in that** the undercarriage (10) has receiving hooks (33) open on one side, in particular open towards the paving screed (11), and the paving screed (11) has receiving pegs (45) corresponding with the receiving hooks (33), wherein preferably the receiving pegs (45) of the paving screed (11) form an axis of rotation about which the undercarriage (10) can be pivoted by way of the receiving hooks (33) while coupling the paving screed (11) to the undercarriage (10).

9. Device according to one of Claims 6 to 8, **characterized in that** the undercarriage (10) has stops (30) which, during coupling to the road finisher (12), come into contact with a lower region of a rear side (47) of the paving screed (11), and/or the undercarriage (10) has at least one stop (27) on the front part directed towards the road finisher (12).

10. Device according to one of Claims 6 to 9, **characterized in that** the undercarriage (10) has, on the rear part with respect to the paving direction (35), at least one, preferably two, wheels (18) with a swivel axle (19), wherein the wheels (18) can be individually locked in their swivel movement.

11. Road finisher (12) with a driveable running gear unit (34), preferably a wheeled running gear unit (34) and at least one paving screed (11) which is articulated on the running gear unit (34) so as to be liftable and lowerable by means of pivotable supporting arms (39) and which is supported in the raised state by the running gear unit (34), and also an undercarriage (10) which can be coupled to the at least one paving screed (11) and which at least partially bears the at least one paving screed (11) when in the state in which it is coupled to the at least one paving screed (11), **characterized in that** the undercarriage (10) can be coupled to the running gear unit (34) or to the supporting arms (39) by bars (49) which have at their ends devices for coupling to the supporting arms (39) and to coupling devices (29) of the undercarriage, in order to hitch the undercarriage (10) to the road finisher (12).

12. Road finisher (12) according to Claim 11, **characterized in that** the paving screed (11) can be assigned a device according to one or more of Claims 6 to 10.

## Revendications

1. Procédé de rééquipement d'un finisseur automoteur (12) comprenant au moins une poutre lisseuse (11) avec de préférence un train de roulement sur roues (34) pour la conduite sur des voies en particulier publiques, l'au moins une poutre lisseuse (11) étant supportée au moins partiellement par un châssis (10), **caractérisé en ce que** le châssis (10) est accouplé au finisseur (12) en étant attaché à celui-ci et est bloqué sous la poutre lisseuse (11) et le châssis (10) est relié au moyen de barres (49) à des bras porteurs (39) du finisseur (12).

2. Procédé selon la revendication 1, **caractérisé en ce que** le châssis (10) est remorqué par le finisseur (12).

3. Procédé selon la revendication 1 ou 2, **caractérisé en ce qu'**en abaissant la poutre lisseuse (11) sur le châssis (10), le poids de la poutre lisseuse (11) est supporté au moins partiellement par le châssis (10).

4. Procédé selon l'une quelconque des revendications précédentes, **caractérisé en ce que** la charge d'essieu d'un essieu arrière (44) du finisseur (12) supportant principalement la poutre lisseuse (11) peut être modifiée, par le fait que la poutre lisseuse (11) est supportée sur le châssis (10) avec une partie du poids menant à la charge d'essieu souhaitée, en particulier par le fait que la poutre lisseuse (11) est supportée sur le châssis (10) seulement avec une partie de son poids telle que la charge d'essieu arrière (44) maximale admissible soit atteinte.

5. Procédé selon l'une quelconque des revendications précédentes, **caractérisé en ce que**, pour accoupler le châssis (10) au finisseur (12), la poutre lisseuse (11) est soulevée de telle sorte que la partie arrière, orientée à l'opposé du finisseur (12), du châssis (10) pivote vers le bas et que la partie avant orientée vers le finisseur (12) pivote vers le haut, puis la partie avant du châssis (10) est reliée au finisseur (12).

6. Dispositif de rééquipement d'un finisseur automoteur (12) comprenant au moins une poutre lisseuse (11) avec de préférence un train de roulement sur roues (34) pour la conduite sur des voies en particulier publiques, le dispositif comprenant un châssis (10) comprenant au moins une roue (18) pour attacher la poutre lisseuse (11), **caractérisé par** des barres (49) pour l'accouplement du châssis (10) à des bras porteurs (39) du finisseur (12).

7. Dispositif selon la revendication 6, **caractérisé en ce que** les barres (49) de liaison du châssis (10) à des bras porteurs (39) sont réalisées pour déplacer la poutre lisseuse (11) vers le haut et vers le bas.

8. Dispositif selon l'une quelconque des revendications 6 et 7, **caractérisé en ce que** le châssis (10) comprend des crochets de réception (33) ouverts unilatéralement, en particulier ouverts en direction de la poutre lisseuse (11) et la poutre lisseuse (11) comprend des tourillons de réception (45) correspondant aux crochets de réception (33), les tourillons de réception (45) de la poutre lisseuse (11) formant de préférence un axe de rotation autour duquel le châssis (10) pourvu des crochets de réception (33) peut pivoter pendant l'accouplement de la poutre lisseuse (11) au châssis (10) .

9. Dispositif selon l'une quelconque des revendications 6 à 8, **caractérisé en ce que** le châssis (10) comprend des butées (30) qui, lors de l'accouplement au finisseur (12), viennent en contact avec une région inférieure d'un côté arrière (47) de la poutre lisseuse (11) et/ou **en ce que** le châssis (10) comprend au moins une butée (27) au niveau de la partie avant orientée vers le finisseur (12).

10. Dispositif selon l'une quelconque des revendications 6 à 9, **caractérisé en ce qu'**à l'extrémité arrière par rapport au sens de montage (35), le châssis (10) comprend au moins une, de préférence deux roues (18) avec un essieu oscillant (19), les roues (18) pouvant être bloquées individuellement dans leur mouvement oscillant.

11. Finisseur (12) comprenant un train de roulement (34) pouvant être entraîné, de préférence un train de roulement sur roues (34), et au moins une poutre lisseuse (11) pouvant être soulevée et abaissée au moyen de bras porteurs pivotants (39), articulée sur le train de roulement (34) et supportée par le train de roulement (34) à l'état soulevé, ainsi qu'un châssis (10) pouvant être accouplé à l'au moins une poutre lisseuse (11), lequel supporte au moins partiellement l'au moins une poutre lisseuse (11) à l'état accouplé à l'au moins une poutre lisseuse (11), **caractérisé en ce que** le châssis (10) peut être accouplé au train de roulement (34) ou aux bras porteurs (39) au moyen de barres (49) qui comprennent à leurs extrémités des dispositifs pour l'accouplement aux bras porteurs (39) et à des dispositifs d'accouplement (29) du châssis pour attacher le châssis (10) au finisseur (12).

12. Finisseur (12) selon la revendication 11, **caractérisé en ce qu'**un dispositif selon l'une quelconque ou plusieurs des revendications 6 à 10 peut être associé à la poutre lisseuse (11).
